# EUROPÄISCHE PATENTANMELDUNG

(11) **EP 2 364 621 A2**
(43) Veröffentlichungstag der Anmeldung: **14.09.2011**
(21) Anmeldenummer: 11000271.4
(22) Anmeldetag: 29.06.2005
(51) Int. Cl.: A47F 10/06

(54) **Arbeitsstation für eine Anlage zum Portionieren von Mahlzeiten auf Serviertabletts**

(30) Priorität: 30.06.2004 DE 102004031857
(62) Teilanmeldung aus: 05763242.4
(71) Anmelder: Wellen Cadus GbR, 70794 Filderstadt (DE)
(72) Erfinder: Wellen, Rainer, 70794 Filderstadt (DE)
(74) Vertreter: Lemcke, Brommer & Partner

(57) **Zusammenfassung**

Die Erfindung betrifft eine Arbeitsstation für eine Anlage zum sukzessiven Portionieren und Anrichten von Mahlzeiten auf einer Vielzahl von Serviertabletts in Großküchen. Um eine neuartige Insellösung für das Portionieren von Mahlzeiten auf Serviertabletts anstatt der bisherigen arbeitsteiligen Portionierung am Förderband zu realisieren, umfasst die Arbeitsstation 4 der vorliegenden Erfindung ein Gestell 15 mit einer Mehrzahl von Vorratsbehältern 5 für unterschiedliche auf ein Serviertablett 2 manuell aufzuportionierende Speisen, wobei die Vorratsbehälter 5 in mindestens zwei, vorzugsweise drei Etagen übereinander angeordnet sind, so dass sie für eine Bedienperson 3 von einer Arbeitsposition aus erreichbar gehalten sind.

## Beschreibung

Die Erfindung betrifft eine Arbeitsstation für eine Anlage zum sukzessiven Portionieren und Anrichten von Mahlzeiten auf einer Vielzahl von Serviertabletts oder Menüschalen.

In Großküchen, insbesondere in Krankenhausküchen oder Küchen von Alten-und Pflegeheimen sowie Fern-Küchen für die mobile Versorgung, ist mehrmals täglich eine Vielzahl von Mahlzeiten auf Serviertabletts und/oder Menüschalen anzurichten. Der Begriff "Serviertablett" wird im Folgenden als einziger Begriff verwendet, der auch "Menüschale" beinhaltet.

Das Aufportionieren der verschiedenen Speisen auf den einzelnen Serviertabletts kann aufgrund der großen Variationsbreite der Speisen und der innerhalb einer Mahlzeit üblicherweise unterschiedlich auf die einzelnen Serviertabletts zusammen zu stellenden Speisen nicht automatisiert werden. Das Aufportionieren der Speisen auf die Serviertabletts muss daher manuell erfolgen.

Um in möglichst kurzer Zeit möglichst viele Serviertabletts aufportionieren zu können, kommen Anlagen zum Einsatz, die einen Tablettwagen als Serviertablett-Zuführeinrichtung sowie als zentrales Element ein Förderband als Portionierstation umfassen, wobei rechts und links des Förderbandes mehrere Arbeitsstationen mit jeweils einer Bedienperson angeordnet sind und die Anzahl der Arbeitsstationen von der Anzahl der unterschiedlichen aufzuportionierenden Speisen und der Anzahl der anzurichtenden Serviertabletts abhängt. Jede Bedienperson portioniert also aus einem an der Arbeitsstation angeordneten Vorratsbehälter eine bestimmte Speise auf das auf dem Förderband vorbeifahrende Serviertablett, so dass das Serviertablett am Ende der Förderbandstrecke fertig aufportioniert ist. Je nach Breite und Fördergeschwindigkeit des Förderbandes können hierdurch viele Serviertabletts in kurzer Zeit aufportioniert werden. Am Förderbandende erfolgt eine Endkontrolle, wonach die fertig aufportionierten Serviertabletts in einen Magazinwagen ("Unitray") eingeschoben, dort zwischengespeichert und dann zu den jeweiligen Verbrauchern, bei Krankenhausküchen auf die Station gebracht werden.

Der hohe Grad an Arbeitsteilung bei diesen bekannten Anlagen und dem entsprechenden Verfahren nach dem Förderbandprinzip ermöglicht zwar, soweit alles glatt läuft, eine schnelle und effiziente Aufportionierung von einer Vielzahl von Serviertabletts in relativ kurzer Zeit; sie macht das Verfahren gleichzeitig jedoch sehr störanfällig. Jedes Mal, wenn eine fehlerhafte Zusammenstellung von Speisen oder eine fehlende Portion einer Speise bei der Endkontrolle auffällt, oder auch dann, wenn eine Bedienperson mit dem Aufportionieren aus irgendeinem Grund nicht in der erforderlichen Geschwindigkeit nachkommt, muss das Förderband angehalten werden, und das Verfahren gerät ins Stocken. Durch die relativ hohe Anzahl an Arbeitsstationen und Bedienpersonen, die wegen ihrer recht monotonen Arbeit leicht unkonzentriert werden, sind solche Förderbandstillstände eher die Regel als die Ausnahme. Die hierbei entstehenden Pausen im Arbeitsablauf haben zur Folge, dass die Arbeitskräfte im Ergebnis zu wenig effizient eingesetzt werden, was die Personalkosten unnötigerweise in die Höhe treibt. Weiterhin ist das Anrichten der Speisen auf einem sich bewegenden Serviertablett naturgemäß schwieriger als wenn das Serviertablett ortsfest bleibt, und der Kontrollaufwand bei der Endkontrolle ist wegen der bedingten Kontrollfähigkeit aufgrund der Vielzahl von Serviertabletts augenscheinlich. Ferner ergeben sich auf dem Förderband an sich unnötige Wärmeverluste bei warmen Speisen, da diese offen transportiert werden und erst gegen Ende des Förderbandes mit Clochen abgedeckt werden. Typischerweise sind in Krankenhäusern derzeit sechs Personen beschäftigt, um 200 Serviertabletts in etwa 45 Minuten aufzuportionieren.

Der vorliegenden Erfindung liegt daher die Aufgabe zugrunde, eine Arbeitsstation zur Verwendung in einer Anlage der eingangs genannten Art für den Einsatz in Krankenhausküchen, jedoch auch in sonstigen Großküchen zu verbessern, indem die Effizienz der eingesetzten Arbeitskräfte erhöht wird.

Gelöst ist diese Aufgabe durch eine Arbeitsstation nach dem beigefügten Patentanspruch 1.

Bevorzugte Ausgestaltungen der erfindungsgemäßen Arbeitsstation sind in den Ansprüchen 2 bis 11 niedergelegt.

Die Erfindung stellt also das zentrale Element für eine verbesserte Anlage zum Portionieren und Anrichten von Mahlzeiten zur Verfügung, die auf dem Grundgedanken beruht, eine Insellösung für das Portionieren von Mahlzeiten auf Serviertabletts der arbeitsteiligen Portionierung am Förderband vorzuziehen. Das Serviertablett wird während des Portionierens nicht mehr transportiert, sondern steht auf der Portionierstation fest. Ein Stocken des Portionierungsvorgangs durch Stillstand eines Förderbands ist hierdurch ausgeschlossen. Gleichzeitig werden die Speisen und Geschirrteile von Bedienpersonen portioniert, die von einer Arbeitsposition an einer Arbeitsstation aus erfindungsgemäß auf eine Mehrzahl von unterschiedlichen Vorratsbehältern mit unterschiedlichen aufzuportionierenden Speisen zugreifen können. Es kann also jede Bedienperson alle auf ein Serviertablett aufzuportionierenden Speisen und gegebenenfalls alle Geschirrteile in der Arbeitsstation vorhalten und auf das Serviertablett aufportionieren. Diese Arbeit ist durch die Notwendigkeit der Variation bei den einzelnen Serviertabletts abwechslungsreich, und die Eigenverantwortung der Bedienperson ist höher, da etwa falsch aufportionierte Serviertabletts einer Bedienperson konkret zugeordnet werden können. Verfahrensunterbrechungen durch falsch oder gar nicht aufportionierte Speisen, die bei der Endkontrolle entdeckt werden, gibt es kaum noch, im Gegensatz zu den bislang üblichen Verfahren bzw. Anlagen. Nach Versuchen der Anmelderin werden für ein Aufportionieren von 120 Serviertabletts pro Stunde nur noch 2 Personen benötigt, d.h. auf ein Serviertablett entfallen durchschnittlich 30 Sekunden.

Die erfindungsgemäße Insellösung schließt selbstverständlich nicht aus, dass gegebenenfalls zwei oder mehr Arbeitsstationen um ein und dieselbe Portionierstation angeordnet sein können, um eine gewisse Arbeitsteilung beibehalten zu können. Alternativ oder zusätzlich können je nach gewünschter Ausbringungsmenge mehrere Portionierstationen mit jeweils einer oder auch jeweils mehreren Arbeitsstationen zur Bildung von Arbeitsgruppen/Teams vorhanden sein.

Die Portionierstation kann ein Tablettwagen sein, wobei jeweils das oberste Serviertablett aufportioniert wird. Dieser Tablettwagen übernimmt dann gleichzeitig die Funktion einer Serviertablett-Zuführeinrichtung, da nach Entnehmen sämtlicher Serviertabletts aus dem Tablettwagen einfach ein neuer, gefüllter Tablettwagen an dessen Stelle geschoben wird.

Für den Abtransport der fertig aufportionierten Serviertabletts ist es zweckmäßig, einen Magazinwagen, der in genormter Ausführung als "Unitray" bekannt ist, zum Zwischenspeichern und Abtransportieren zu verwenden. Die verbesserte Anlage kann also zu einem großen Teil aus wohlbekannten und üblichen Einzelteilen bestehen. Lediglich die Arbeitsstation - der Gegenstand der vorliegenden Erfindung ― muss speziell angefertigt werden.

Besondere Vorteile ergeben sich, wenn mindestens eine Arbeitsstation mit einer Kühleinrichtung versehen ist. So ist es möglich, im Cook and Chill oder im Cook and Freeze Verfahren zu arbeiten. Die kalten Speisen verlassen dann erst beim Portionierungsvorgang die Kühlkette, es ist also nicht erforderlich, den ganzen Raum zu kühlen und die Bedienpersonen mit spezieller Schutzkleidung auszustatten.

Entsprechende Vorteile ergeben sich, wenn mindestens eine Arbeitsstation mit einer Wärmeeinrichtung versehen ist. Dementsprechend kann die Anlage dann im Cook and Serve Verfahren eingesetzt werden. Die warmen Speisen können dann in Vorratsbehältern mit Wärmeeinrichtung warm gehalten werden, bis sie beim Portionierungsvorgang auf die Serviertabletts gelangen.

Die erfindungsgemäße Arbeitsstation zeichnet sich dadurch aus, dass sie ein Gestell für eine Mehrzahl von Vorratsbehältern für unterschiedliche auf ein Serviertablett manuell aufzuportionierende Speisen enthält, wobei die Vorratsbehälter in mindestens zwei , vorzugsweise drei Etagen übereinander anordenbar sind. Hierdurch wird gewährleistet, dass die Bedienperson, welcher die Arbeitsstation zugeordnet ist, von ihrer Arbeitsposition aus alle Vorratsbehälter mit den unterschiedlichen Speisen zum Aufportionieren auf das Serviertablett erreichen kann, ohne die Arbeitsposition verlassen zu müssen.

Vorzugsweise ist das Gestell der erfindungsgemäßen Arbeitsstation so ausgebildet, dass es eine Vielzahl von Gastronorm-Behältern als Vorratsbehälter für die Speisen in mehreren Etagen übereinander aufnehmen kann. Eine vorteilhafte Variabilität ergibt sich, wenn die Vorratsbehälter am Gestell in unterschiedlichen Höhenpositionen einhängbar und vorzugsweise auch in ihrem Neigungswinkel zur Horizontalen einstellbar sind; letzteres zumindest in der oder den Oberen Etagen. Hierdurch wird eine leichte Anpassbarkeit an verschiedene Vorratsbehälter mit unterschiedlichen Tiefen und Grundflächen sowie an verschiedene Bedienpersonen erzielt.

Auch unabhängig von der Eignung für Gastronorm-Behälter können die verschiedenen Ebenen der erfindungsgemäßen Arbeitsstation in ihrer Höhenposition in Stufen oder auch stufenlos verstellt werden und gegebenenfalls auch in ihrem Neigungswinkel zur Horizontalen, gegebenenfalls nach einzelnen Behältern oder Halterungen aufgesplittet, einstellbar sein.

Die Arbeitsstation nach der Erfindung kann mit einem Gehäuse versehen werden, welches zu der Arbeitsposition der Bedienperson hin offen ist, im übrigen das Gestell mit den Vorratsbehältern jedoch nach außen abdeckt. Dies schützt die Speisen insbesondere vor Verunreinigungen, aber auch vor unerwünschten Erwärmungen durch die Umgebung. Besonders vorteilhaft ist ein solches Gehäuse dann, wenn die Speisen gekühlt werden sollen; denn dann kann das Gehäuse mit einem Umluft-Kühlsystem versehen werden, das beispielsweise aus Supermarkt-Kühlregalen bekannt ist.

Umgekehrt kann selbstverständlich auch eine Wärmeeinrichtung für mindestens einen Vorratsbehälter in der Arbeitsstation vorgesehen sein. Dies kann insbesondere so aussehen, dass wannenförmige Wärmebehälter zum Einhängen der Vorratsbehälter vorgesehen sind und/oder Heizplatten, beispielsweise KeramikKochfelder eingesetzt werden, auf welche die zu wärmenden Vorratsbehälter aufgestellt werden. Alternativ oder zusätzlich können Heizstrahler vorhanden sein, welche den Inhalt der Vorratsbehälter vorzugsweise von oben wärmen. Eine Arbeitsstation mit Wärmeeinrichtungen ist bevorzugt nicht mit einem Gehäuse umgeben, damit Dampf und Wärme der Bedienperson nicht ins Gesicht ziehen, sondern in alle Richtungen abziehen können. Die Arbeitsstation mit Wärmeeinrichtung kann mit einer Vielzahl von verschiedenen Wärmeeinrichtungen ausgestattet werden. Vorzugsweise sind diese so ausgestaltet, dass Gastronorm-Behälter eingehängt bzw. auf Heizplatten oder Heizkochfeldern aufgesetzt werden können. Zusätzlich können Heizstrahler verwendet werden, welche den Inhalt der Vorratsbehälter von oben wärmen oder heiß halten. Im Unterbau der Arbeitsstation können Wärmeschränke vorgesehen sein, die vorzugsweise zum Einschieben von Gastronorm-Behältern angepasst sind.

Selbstverständlich können in ein und derselben Arbeitsstation Kühl- und Wärmeeinrichtungen gleichzeitig vorhanden sein.

Die erfindungsgemäße Arbeitsstation kann dadurch ergänzt werden, dass sie an der Unterseite mit Rollen zum Verschieben ausgerüstet wird, oder dass zur Arbeitsposition der Bedienperson hin eine abklappbare Arbeitsfläche angebracht wird. Die Stromzufuhr für gegebenenfalls vorhandene Kühl- und/oder Wärmeaggregate kann über eine Steckverbindng vorzugsweise mit einem elektrischen Anschluss von der Raumdecke aus erfolgen.

Ein Ausführungsbeispiel für eine verbesserte, einschlägige Anlage, in der die erfindungsgemäße Arbeitsstation eingesetzt wird, sowie zwei Ausführungsbeispiele für eine erfindungsgemäße Arbeitsstation werden im folgenden an Hand der beigefügten Zeichnungen näher beschrieben und erläutert. Es zeigen:
- Figur 1: eine schematische Darstellung einer gesamten Anlage in Draufsicht;
- Figur 2: eine schematische Seitenansicht einer erfindungsgemäßen Arbeitsstation;
- Figur 3: eine schematische Frontansicht der Arbeitsstation aus Figur 2;
- Figur 4: eine schematische seitliche Schnittdarstellung der Arbeitsstation aus den Figuren 2 und 3;
- Figur 5: eine andere Ausführungsform einer Arbeitsstation in einer Darstellung wie Figur 4;
- Figur 6: die Arbeitsstation aus Figur 5 in perspektivischer Ansicht.

In Figur 1 ist in Draufsicht eine schematische Darstellung einer in Rede stehenden Anlage dargestellt. Im Zentrum steht eine Portionierstation 1, die aus einem Tablettwagen mit einem Stapel von Serviertabletts 2 besteht. Eine erste Bedienperson 3 befindet sich in einer Arbeitsposition vor einer Arbeitsstation 4 mit einer Mehrzahl von Gastronorm-Behältern als Vorratsbehältern 5 für die auf die Serviertabletts aufzuportionierenden Speisen. Neben der Arbeitsstation 4 sind außerdem ein Suppentassenspender 6 und ein Tellerwagen 7 angeordnet.

Wie in Figur 1 angedeutet, werden die fertig aufportionierten Serviertabletts 2 von einer zweiten Bedienperson 8 vom Tablettwagen, also der Portionierstation 1 entnommen und in einen Unitray, also einen Magazinwagen 9 eingeschoben, worin sie dann auf die Station gebracht werden.

Neben diesen Komponenten verfügt die in Figur 1 gezeigte Anlage über eine zweite Arbeitsstation 10. In dieser werden hier Tablettkarten, Servietten, Bestecke, Salat 10a und Dessert 10b bzw. Komponenten für Frühstück und A-bendessen oder sonstiges in kleinen Schüsseln vorportioniert vorgehalten, so dass sie von der zweiten Bedienperson 8 auf die Serviertablett 2 gestellt werden können. Daneben ist noch ein Clochen- und Deckelwagen 12 angeordnet, um die Speisen auf den Serviertabletts 2 abdecken zu können. An der Arbeitsstation 4, die vorliegend als Warmstation mit Wärmeeinrichtungen ausgestaltet ist, ist ebenfalls eine Clochen-Halterung 4a angebracht, um die warmen Speisen gleich abdecken zu können.

Figur 1 zeigt augenfällig die erfindungsgemäße Abkehr vom Förderband-Prinzip zur Insellösung, was, wie oben beschrieben, die Effizienz und die Qualität des Portioniervorgangs erhöht. Die Anlage kommt bei gleicher Dimensionierung mit weniger Personal aus als eine herkömmliche Förderbandanlage.

Je nach erwünschter Ausbringungsmenge können mehrere solcher Anlagen, wie sie in Figur 1 dargestellt sind, nebeneinander gestellt und so zu einer Gesamtanlage mit mehreren Inseln bzw. Arbeitsteams kombiniert werden.

Bei dem in Figur 1 dargestellten Ausführungsbeispiel werden sämtliche Geschirrteile und Speisen von zwei Bedienpersonen 3, 8 portioniert und angerichtet. Die Arbeitsstationen 4, 10, 10a, 10b sind so konzipiert, dass die Bedienpersonen 3, 8 auf eine Mehrzahl von unterschiedlichen Vorratsbehältern 5, 6, 7, 10, 10a, 10b, 12 mit unterschiedlichen aufzuportionierenden Speisen bzw. Geschirrteilen zu greifen können. Jede Bedienperson 3, 8 hat alle notwendigen Speisen, Geschirr- und Besteckteile in den Arbeitsstationen 4, 10 vorgehalten. Jeweils eine Person eines Zweierteams ist verantwortlich für die Endkontrolle.

Figur 2 zeigt ein Ausführungsbeispiel einer Arbeitsstation 4 in einer Seitenansicht. In einem von Rollen 13 getragenen Gehäuse 14 befindet sich ein Gestell 15, in welches auf verschiedenen Etagen übereinander die Vorratsbehälter 5 eingehängt werden können. Dargestellt sind insgesamt drei Etagen, wobei die oberen beiden Etagen so ausgebildet sind, dass die entsprechenden Vorratsbehälter 5 gegen die Horizontale geneigt sind, um eine leichtere Zugänglichkeit für die Bedienperson 3 sicherzustellen. Unterhalb einer Öffnung 16 des Gehäuses 14, die der Bedienperson 3 zugewandt ist, ist eine abklappbare Arbeitsfläche 17 vorgesehen. Diese Arbeitsstation 4 ist aufgrund ihres Gehäuses 14 als Kaltstation geeignet. Dementsprechend ist sie mit einem Kühlaggregat 18 versehen.

Figur 3 zeigt die Arbeitsstation 4 aus Figur 2 in einer Frontansicht, wobei gleiche Teile mit identischen Bezugszeichen versehen sind. In dem im Gehäuse 14 befindlichen Gestell 15 sind hier insgesamt acht Gastronorm-Behälter als Vorratsbehälter 5 in drei Etagen angeordnet, wobei die oberen beiden Etagen in einem im Gestell 15 angebrachten Raster höhenverstellbar sind. Ein hier mit durchbrochenen Linien angedeutetes Kühlaggregat 18 sorgt dafür, dass die Arbeitsstation 4 innerhalb des Gehäuses 14 durch eine Umlufteinrichtung heruntergekühlt wird, wie es grundsätzlich bei Supermarkt-Kühlregalen bekannt ist.

Figur 4 verdeutlicht schließlich mittels einer schematischen Darstellung einer Arbeitsstation 4 und der davor stehenden Bedienperson 3 den Aufbau der erfindungsgemäßen Arbeitsstation 4 mit Gestell 15, Gehäuse 14 und Kühlaggregat 18, sowie der abklappbaren Arbeitsfläche 17, die hier als Tellerablage gedacht ist. Durch die vorliegend insgesamt drei Etagen für die Vorratsbehälter 5, die in ihrer Höhe und in ihrer Neigung zur Horizontalen von der Bedienperson 3 frei eingestellt werden können, wird es möglich, dass die Bedienperson 3 von ihrer Arbeitsposition aus alle auf die Serviertabletts aufzupositionierenden unterschiedlichen Speisen erreichen kann. Das Gestell 15 besteht hier im wesentlichen aus einer mit Rastungen versehenen Rückwand und einer Wanne zur Aufnahme der Vorratsbehälter 5. In den oberen Etagen zur Aufnahme der Vorratsbehälter 5 vorgesehene Konsolen 19 sind im Gestell 15 in unterschiedlichen Höhen einsetzbar und in ihrer Neigung zur Horizontalen nach den Bedürfnissen der Bedienperson 3 einstellbar. Eine Leuchte 20 im Inneren des Gehäuses 14 sorgt für eine komfortable Ausleuchtung der Arbeitsstation 4.

Die Figuren 5 und 6 zeigen in einer schematischen Seitenansicht (Figur 5) bzw. in einer schematischen perspektivischen Ansicht (Figur 6) eine zweite Ausführungsform einer erfindungsgemäßen Arbeitsstation 4. Diese zweite Ausführungsform unterscheidet sich von derjenigen, die in den Figuren 2 bis 4 dargestellt ist, durch ihre Eignung für Warmspeisen. Wiederum sind drei Etagen an Vorratsbehältern 5 an einem Gestell 15 angeordnet; jedoch ist kein Gehäuse und auch kein Kühlaggregat vorgesehen. Stattdessen sind Wärmeeinrichtungen zum Warmhalten der in den Vorratsbehältern 5 vorgehaltenen Speisen vorhanden. In der untersten Etage werden die Vorratsbehälter 5 in Wärmebehälter 22 eingehängt, welche nach vorne zur Bedienperson 3 hin mit einer Klappe 21 versehen sind, um die Vorratsbehälter 5 leicht einsetzen und herausnehmen zu können. Dies ist in Figur 5 dadurch angedeutet, dass der untere Vorratsbehälter 5 im eingesetzten Zustand strichpunktiert dargestellt ist. Gleichzeitig ist hier zu sehen, dass die Arbeitsfläche 17 im vorliegenden Ausführungsbeispiel nach oben abgeklappt werden kann, um das Herausnehmen und Einsetzen des Vorratsbehälters 5 in den Wärmebehälter 22 durch die geöffnete Klappe 21 nicht zu behindern. In der mittleren Etage ist ein flacher Vorratsbehälter 5 angeordnet, welcher über Heizplatten 23, die hier als Keramikkochfelder ausgestaltet sind, warm gehalten wird. Der Vorratsbehälter 5 in der obersten Etage sitzt auf einer abgeschrägten Ablage 25 und wird nicht beheizt. Zusätzlich zum Wärmebehälter 22 und zur Heizplatte 23 werden die in den unteren und mittleren Vorratsbehältern 5 vorgehaltenen Speisen mittels zweier Heizstrahler 24 von oben warm gehalten. Der Vorratsbehälter 5 in der obersten Etage wird von der Abwärme des oberen Heizstrahlers 24 warm gehalten. Die mittlere Etage und die obere Etage des hier dargestellten Ausführungsbeispiels einer erfindungsgemäßen Arbeitsstation 4 sind nicht nur in einer Rasterung, sondern stufenlos verstellbar sowie optional in ihrem Neigungswinkel gegen die Horizontale einstellbar. Die Heizstrahler 24 sind dimmbar, sodass ihre Leistung auf den jeweiligen Bedarf angepasst werden kann. Im Unterbau 26 sind Wärmeschränke 27 vorgesehen, um Speisen in Gastronorm-Behältern bevorraten zu können. Neben den Wärmeschränken 27 sind Steckdosen 28 angebracht, um Nebenaggregate wie zum Beispiel den Tellerwagen 7 vermittelt der Stromversorgung der als Warmstation ausgestalteten Arbeitsstation 4 mit elektrischer Energie zu versorgen.

## Patentansprüche

1. Arbeitsstation für eine Anlage zum sukzessiven Portionieren und Anrichten von Mahlzeiten auf einer Vielzahl von Serviertabletts,
mit mindestens einem Vorratsbehälter (5) für aufzuportionierende Speisen,
**gekennzeichnet durch**
ein Gestell (15) mit einer Mehrzahl von Vorratsbehältern (5) für unterschiedliche auf ein Serviertablett (2) manuell aufzuportionierende Speisen, wobei die Vorratsbehälter (5) in mindestens zwei, vorzugsweise drei Etagen übereinander angeordnet sind.

2. Arbeitsstation nach Anspruch 1,
**dadurch gekennzeichnet,**
**dass** das Gestell (15) zur Aufnahme von Gastronorm-Behältern angepasst ist.

3. Arbeitsstation nach einem der Ansprüche 1 oder 2,
**dadurch gekennzeichnet,**
**dass** das Gestell (15) von einem Gehäuse (14) umgeben ist, welches zu einer Arbeitsposition einer Bedienperson (3) hin offen ist.

4. Arbeitsstation nach Anspruch 3,
**dadurch gekennzeichnet,**
**dass** innerhalb des Gehäuses (14) ein Umluft-Kühlsystem vorgesehen ist.

5. Arbeitsstation nach einem der Ansprüche 1 bis 4,
**dadurch gekennzeichnet,**
**dass** zur Arbeitsposition einer Bedienperson (3) hin eine abklappbare Arbeitsfläche (17) vorgesehen ist.

6. Arbeitsstation nach einem der Ansprüche 1 bis 5,
**dadurch gekennzeichnet,**
**dass** die Vorratsbehälter (5) am Gestell (15) höhenverstellbar gehalten sind.

7. Arbeitsstation nach Anspruch 6,
**dadurch gekennzeichnet,**
**dass** zumindest die Vorratsbehälter (5) in der obersten Etage in ihrem Neigungswinkel zur Horizontalen einstellbar sind.

8. Arbeitsstation nach einem der Ansprüche 1 bis 7,
**dadurch gekennzeichnet,**
**dass** sie an der Unterseite mit Rollen (13) zum Verschieben versehen ist.

9. Arbeitsstation nach einem der Ansprüche 1 bis 8,
**dadurch gekennzeichnet,**
**dass** sie eine Wärmeeinrichtung für mindestens einen Vorratsbehälter (5) enthält.

10. Arbeitsstation nach Anspruch 9,
**dadurch gekennzeichnet,**
**dass** die Wärmeeinrichtung als Wärmebehälter (22), Heizplatte oder -feld (23) oder als vorzugsweise dimmbarer Heizstrahler (24) ausgebildet ist.

11. Arbeitsstation nach einem der Ansprüche 9 oder 10,
**dadurch gekennzeichnet,**
**dass** ein Unterbau (26) mit Wärmeschränken (27) für den Einschub von Vorratsbehältern (5) vorgesehen ist.
